# FASCICULE DE BREVET EUROPEEN

(11) **EP 2 560 057 B1**
(45) Date de publication et mention de la délivrance du brevet: **02.04.2014**
(21) Numéro de dépôt: 11177840.3
(22) Date de dépôt: 17.08.2011
(51) Int. Cl.: G04B 33/06, G04B 33/12

(54) **Mouvement d'horlogerie à hauteur réduite et à grande réserve de marche**
Uhrwerk mit reduzierter Höhe und großer Gangreserve
Timepiece movement with reduced height and large power reserve

(43) Date de publication de la demande: 20.02.2013
(73) Titulaire: ETA SA Manufacture Horlogère Suisse, 2540 Grenchen (CH)
(72) Inventeur: Kaelin, Laurent, 2615 Sonvilier (CH); Moulin, Julien, 1941 Vollèges (CH)
(74) Mandataire: Giraud, Eric

(56) Documents cités:
- CH-A- 14 525
- CH-A- 51 982
- CH-A- 54 708
- FR-A- 1 181 584

## Description

### Domaine de l'invention

L'invention concerne un dispositif de rouage horloger de hauteur réduite et à grande réserve de marche, comportant au moins un moyen de stockage d'énergie agencé pour être alimenté en énergie par un mouvement imprimé à une tige de remontage ou/et à une masse oscillante, ledit moyen de stockage d'énergie comportant au moins un barillet, et ledit dispositif de rouage entraînant des moyens d'affichage qui comportent au moins une chaussée et une roue des heures entraînées directement autour d'un axe de pivotement principal par une minuterie, ledit dispositif de rouage comportant, entraîné directement ou indirectement par ledit au moins un barillet, au moins une roue motrice pivotant autour d'un axe de pivotement secondaire extérieur au dit au moins un barillet, et ladite roue motrice étant liée par friction à ladite minuterie au niveau d'une surface de friction coaxiale audit axe de pivotement secondaire de ladite roue motrice, et ledit axe de pivotement principal étant sécant avec ledit au moins un barillet.

L'invention concerne encore un module de rouage comportant au moins un tel dispositif de rouage avec une telle platine.

L'invention concerne encore un mouvement d'horlogerie comportant au moins un tel dispositif de rouage ou/et au moins un tel module de rouage.

L'invention concerne encore une pièce d'horlogerie comportant au moins un tel mouvement d'horlogerie, ou/et au moins un tel dispositif de rouage ou/et au moins un tel module de rouage.

L'invention concerne le domaine de l'horlogerie, et plus particulièrement le domaine des pièces d'horlogerie portables, telles que montres de bracelet ou montres de poche ou encore montres en pendentif.

### Arrière-plan de l'invention

La recherche de mouvements plats est une préoccupation constante du métier de l'horlogerie. Elle répond à une demande permanente du marché. Elle a aussi pour but de permettre de loger, dans une même pièce d'horlogerie, des mécanismes relatifs à différentes complications ou fonctions, plus facilement, ou/et en plus grand nombre, tout en maîtrisant l'épaisseur totale de la pièce d'horlogerie.

Dans un mouvement mécanique traditionnel, l'énergie stockée dans le barillet est généralement transmise à une roue de grande moyenne. Cette roue de grande moyenne engrène avec un pignon de moyenne. Ce dernier a une double fonction. D'une part l'entraînement, par une roue de moyenne solidaire du pignon de moyenne, d'un pignon de seconde. Ce pignon de seconde est solidaire d'une roue de seconde, qui engrène avec le pignon d'échappement, et donc coopère avec la roue d'échappement et l'ensemble réglant pour la régulation du mouvement. Ce même pignon de seconde est, encore, solidaire d'un arbre porteur d'une aiguille de seconde, ou engrène avec un tel arbre. D'autre part, le pignon de moyenne a pour fonction d'entraîner indirectement, d'une part la chaussée et l'aiguille associée, et d'autre part la roue des heures et l'aiguille des heures associée.

La minuterie doit être débrayable, afin d'assurer, en position embrayée le fonctionnement normal, et en position débrayée la mise à l'heure. Le mécanisme de débrayage fait en général appel à un mécanisme à friction.

Le mécanisme d'entraînement indirect de la chaussée des minutes et de la roue des heures comporte généralement une planche-friction, qui est coaxiale à la chaussée.

Pour l'entraînement de la chaussée des minutes, le pignon de moyenne engrène avec la planche-friction. La friction de celle-ci sur la chaussée entraîne cette dernière en pivotement.

Pour l'entraînement des heures, le pignon de moyenne engrène toujours avec la planche-friction, et la chaussée entraînée par cette dernière engrène avec une roue de minuterie, solidaire d'un pignon de minuterie qui engrène avec la roue des heures.

Ce mécanisme éprouvé fonctionne bien, mais représente un certain encombrement, en particulier en raison de la présence de la planche-friction ainsi que d'une surface de maintien de celle-ci sur la chaussée, du côté opposé à l'aiguillage. Pour une montre bracelet, cet encombrement est de l'ordre de 0,25 à 0,35 mm, ce qui est important par rapport à l'épaisseur totale du mouvement, qui est usuellement de quelques millimètres, voire du millimètre sur des calibres extra-plats comme par exemple le calibre 21 « Frédéric Piguet » d'une épaisseur de 1,73 mm. La part prise par la planche-friction et son maintien est donc importante, puisqu'elle peut représenter 5 à 25% de l'épaisseur totale d'un mouvement.

Certaines réalisations à grande moyenne décentrée ont proposé des solutions différentes de la planche-friction telle que décrite ci-dessus.

On connaît un brevet CH 377 727 au nom de Buren Watch Company, relatif à une pièce d'horlogerie à grande moyenne décentrée, qui, pour résoudre le problème de flottement des aiguilles dans une montre à entraînement indirect de l'aiguille des minutes, ou dans une montre « Roskopf », met en oeuvre une roue de minuterie souple, mise sous tension, et dont l'élasticité compense le flottement des aiguilles. Dans une première version, le barillet entraîne une roue de grande moyenne, sur laquelle est monté un renvoi lanterné, lequel entraîne à son tour la roue de minuterie qui engrène classiquement avec les chaussées de minutes et d'heures. La roue de grande moyenne entraîne un mobile de moyenne qui engrène avec un mobile de seconde, engrenant lui-même avec le pignon d'échappement. Pour la mise à l'heure, le renvoi lanterné engrène avec un renvoi de mise à l'heure relié à l'arbre de couronne. Dans une deuxième version convenant à une montre « Roskopf », la roue de minuterie est montée à frottement gras directement sur le barillet, et engrène classiquement avec les chaussées de minutes et d'heures. Un rouage complémentaire, du type mobile de grande moyenne et mobile de moyenne, est nécessaire pour entraîner le mobile de seconde. Toutefois, dans cette deuxième version, la superposition de roues au barillet ne va pas dans le sens d'une diminution de l'épaisseur du mouvement.

Un autre document de brevet EP 1 243 985 au nom de Wiederrecht décrit un mouvement de montre à orifice central, où une disposition annulaire des différentes fonctions est assurée, mais au détriment de l'épaisseur du mouvement. Les chaussées des heures et des minutes sont tubulaires et en périphérie de l'orifice central. Tous les rouages devant être logés dans le volume annulaire restant, un agencement particulier concerne la liaison entre le mobile de grande moyenne, entraîné per le barillet, et le mobile de minuterie. Le pignon de grande moyenne est engagé dans la platine de la montre, et comporte un tigeron, sur lequel le mobile de minuterie est monté par son pignon, lequel comporte un lanternage coopérant avec le tigeron pour assurer une liaison à friction. Ainsi le mobile de minuterie tourne avec le mobile de grande moyenne, sauf lors de la mise à l'heure, où il glisse sur le tigeron à cause de la liaison à friction. Toutefois, le diamètre de la minuterie est nécessairement limité par la construction particulière, ce qui n'est pas favorable au jeu dans tels engrenages.

Le document CH 14 525 A au nom de JERGER EMILE décrit une montre Roskopf avec un mouvement à réserve de marche de huit jours avec un barillet de grande hauteur. Son renvoi de minuterie est placé sur l'axe du premier pignon de grande moyenne engrenant avec le barillet, et est monté ajusté à frottement gras sur un canon d'une roue commandant le mécanisme d'échappement.

Le document FR 1 181 584 au nom de RENAUDIN décrit un mécanisme à bouton de manoeuvre unique, d'axe parallèle aux arbres du mouvement. La couronne dentée de son barillet engrène avec un pignon monté sur un arbre des minutes, et porte une roue dentée normalement entraînée par l'arbre des minutes, mais qui peut aussi tourner par rapport à cet arbre pour la commande de mise à l'heure des aiguilles.

Le document CH 54 708 A au nom de MAIRE-FAVRE décrit un mouvement à marche de longue durée, qui comporte aussi une roue de minuterie ajustée à frottement gras sur une portée cylindrique d'une roue solidaire de l'arbre commandé par la denture de la bonde de barillet.

Le document CH 51 982 A au nom de DUBOIS MARC décrit un mécanisme à barillet excentré, avec une bonde de barillet porteuse d'une roue engrenant avec le rouage de finissage et qui commande le mécanisme d'échappement. Le premier mobile du rouage de finissage comporte un renvoi ajusté à frottement gras, qui engrène avec le renvoi de mise à l'heure, et avec une roue calée sur un chevillot qui est logé librement dans l'axe de bonde et actionne indirectement les aiguilles d'heures et de minutes.

Ces mécanismes présentent toutefois l'inconvénient de juxtaposer l'épaisseur d'un barillet, et celle d'une roue de grande moyenne, ce qui ne va pas dans le sens de la réduction d'épaisseur souhaitée.

L'invention se propose d'assurer le débrayage de la minuterie, dans le plus faible encombrement possible en épaisseur. La réduction de l'encombrement pour la transmission de mouvement depuis une roue du rouage, reliée directement ou indirectement avec le barillet, vers la chaussée d'une part, et la roue des heures d'autre part, au travers de la minuterie, permet directement de réduire l'encombrement général du mouvement.

A cet effet l'invention concerne un dispositif de rouage horloger de hauteur réduite et à grande réserve de marche, comportant au moins un moyen de stockage d'énergie agencé pour être alimenté en énergie par un mouvement imprimé à une tige de remontage ou/et à une masse oscillante, ledit moyen de stockage d'énergie comportant au moins un barillet, et ledit dispositif de rouage entraînant des moyens d'affichage qui comportent au moins une chaussée et une roue des heures entraînées directement autour d'un axe de pivotement principal par une minuterie, ledit dispositif de rouage comportant, entraîné directement ou indirectement par ledit au moins un barillet, au moins une roue motrice pivotant autour d'un axe de pivotement secondaire extérieur au dit au moins un barillet, et ladite roue motrice étant liée par friction à ladite minuterie au niveau d'une surface de friction coaxiale audit axe de pivotement secondaire de ladite roue motrice, et ledit axe de pivotement principal étant sécant avec ledit au moins un barillet, caractérisé en ce que ladite roue motrice comporte une chaussée entraîneuse pivotant autour d'un corps de roue selon ledit axe de pivotement secondaire et reliée à une portée dudit corps de roue qui constitue ladite surface de friction par des moyens de friction constitués par un ressort de friction, et que ladite chaussée entraîneuse coopère avec une roue de minuterie appartenant à ladite minuterie et pivotant autour d'un axe de minuterie.

Selon une caractéristique de l'invention, ledit dispositif de rouage comporte une platine porteuse de mobiles que comporte ledit dispositif, ladite platine comportant une première surface dite côté cadran et une deuxième surface dite côté rouage qui sont opposées l'une à l'autre et reliées par un bord périphérique, et ledit axe de pivotement principal est situé au voisinage du centre ou au centre de ladite platine, et ledit au moins barillet, qui pivote autour d'un axe de pivotement de barillet sensiblement parallèle audit axe de pivotement principal et audit axe de pivotement secondaire lesquels sont parallèles entre eux, a, autour dudit axe de pivotement de barillet, une emprise diamétrale qui est supérieure à la plus petite distance entre ledit axe de pivotement principal et ledit bord périphérique.

Selon une caractéristique de l'invention, ladite chaussée et ladite roue des heures sont saillantes du côté de ladite première surface, et ledit au moins barillet est disposé sur ladite deuxième surface, ou inversement.

Selon une caractéristique de l'invention, ladite chaussée engrène avec une planche que comporte ladite roue de minuterie, et ladite roue des heures engrène avec un pignon solidaire de ladite planche.

Selon une caractéristique de l'invention, ladite roue motrice est une roue de grande moyenne qui comporte, solidaires l'un de l'autre et d'un corps de roue, d'une part un pignon extérieur audit au moins un barillet et engrenant directement ou indirectement avec une denture de tambour que comporte ledit au moins un barillet, et d'autre part une planche engrenant avec une roue de moyenne qui engrène elle-même avec un arbre principal de seconde pivotant autour dudit axe principal de pivotement coaxialement à ladite chaussée et à ladite roue des heures, dans un tube de centre.

Selon une caractéristique de l'invention, le plus petit diamètre de ladite surface de friction est supérieur au plus grand diamètre de guidage en pivotement de ladite roue motrice par rapport à une platine que comporte ledit dispositif.

L'invention concerne encore un module de rouage comportant au moins un tel dispositif de rouage avec une telle platine, et qui comporte des moyens d'interface avec des moyens externes de réglage de ladite minuterie.

Selon une caractéristique de l'invention, ledit module de rouage comporte des moyens d'interface avec des moyens externes d'alimentation en énergie dudit moyen de stockage d'énergie comportant au moins un barillet.

L'invention concerne encore un mouvement d'horlogerie comportant au moins un tel dispositif de rouage ou/et au moins un tel module de rouage, et qui comporte des moyens externes de réglage de ladite minuterie coopérant avec des moyens d'interface que comporte ledit dispositif de rouage.

Selon une caractéristique de l'invention, ledit mouvement d'horlogerie comporte des moyens externes d'alimentation en énergie dudit moyen de stockage d'énergie comportant au moins un barillet coopérant avec des moyens d'interface que comporte ledit dispositif de rouage.

L'invention concerne encore une pièce d'horlogerie comportant au moins un tel mouvement d'horlogerie, ou/et au moins un tel dispositif de rouage ou/et au moins un tel module de rouage, qui est une montre et comporte au moins un barillet de diamètre supérieur à la moitié de la plus petite dimension de ladite montre selon un plan perpendiculaire audit axe principal de pivotement.

L'invention permet de s'affranchir des chaussées de grand diamètre connues de l'art antérieur.

Avec le mécanisme selon l'invention, on n'a pas de seconde avec une planche à pignon, mais un très petit pignon. Ce petit pignon coopère de préférence avec un renvoi, qui coopère avec une petite seconde placée ailleurs dans le mouvement.

L'intérêt est de pouvoir positionner, au choix, l'affichage de la seconde, ou bien au niveau d'une petite seconde, ou bien avec la seconde au centre.

Le rouage de finissage est tendu, ce qui assure un rattrapage de jeu permanent au sein du mouvement. Cette situation est à comparer avec la configuration classique d'une petite seconde partant de la roue d'échappement, où le rouage n'est pas tendu, le jeu d'engrenage impose l'implantation d'un ressort, ce qui dégrade le rendement.

Un des buts de l'invention est de maximiser le volume du ou des barillets, de façon à augmenter autant que possible l'autonomie de la pièce d'horlogerie, et éventuellement de ses fonctions annexes grosses consommatrices d'énergie, telles que sonneries, réveil, ou similaire. L'augmentation d'énergie stockée peut aussi permettre d'utiliser, pour certaines fonctions, des technologies à rendement faible et à coût de production très bas, ce qui permet de réduire le coût de fabrication de la pièce d'horlogerie à performances de marche équivalentes ou meilleures.

Dans une configuration classique de l'art antérieur, la seconde traverse la totalité de l'épaisseur du mouvement, le diamètre possible du barillet est alors nécessairement inférieur au plus petit rayon de la pièce d'horlogerie ou de la montre.

La configuration selon l'invention permet au contraire de dimensionner le barillet avec un diamètre supérieur au rayon de la montre, avec un passage au-delà du centre. De ce fait, il est obligatoire de dimensionner de façon draconienne l'épaisseur du mouvement au centre de la pièce, de façon à laisser du passage au barillet.

### Description sommaire des dessins

D'autres caractéristiques et avantages de l'invention apparaîtront à la lecture de la description détaillée qui va suivre, en référence aux dessins annexés, où:
- la figure 1 représente, de façon schématisée, partielle, et en perspective, une partie d'un dispositif de rouage horloger selon l'invention, dans une version comportant une platine supportant les mobiles de ce rouage, vue du côté d'une surface dite côté rouage qui porte un barillet de diamètre supérieur au rayon de cette platine, dont le tambour de ce barillet engrène avec un pignon d'une roue de grande moyenne, laquelle comporte une planche solidaire de ce pignon et maintenue sur cette platine par un pont de rouage, au-dessus duquel est visible une planche d'une petite seconde décentrée, entraînée par une roue de moyenne reliée à un arbre principal de seconde pivotant autour d'un axe principal de pivotement;
- la figure 2 représente, de façon schématisée, partielle, et selon une coupe brisée passant par les axes de certains mobiles que comporte le dispositif de rouage selon l'invention, ces mobiles étant la petite seconde de la figure 1, un renvoi de moyenne, une chaussée des minutes et une roue des heures coaxiales autour d'un tube de centre définissant un axe principal de pivotement et dans lequel pivote un arbre principal de seconde, une roue de moyenne interposée entre cet arbre principal de seconde et la roue de grande moyenne de la figure 1, et cette même roue de grande moyenne engrenant avec une denture d'un tambour de barillet;
- la figure 3 représente, de façon schématisée, partielle, et selon une coupe brisée passant par les axes de certains mobiles que comporte le dispositif de rouage selon l'invention, ces mobiles étant la roue de grande moyenne de la figure 1 qui selon l'invention porte une chaussée montée par une liaison à friction, une roue de minuterie qui coopère avec cette chaussée, et les chaussées des minutes et des heures coaxiales de la figure 1 ;
- la figure 4 représente, de façon schématisée et en coupe passant par son axe de pivotement, la roue de grande moyenne de la figure 1, avec le détail de sa chaussée et de sa friction;
- la figure 5 représente, de façon schématisée et en coupe passant par son axe de pivotement, l'arbre principal de seconde de la figure 2 guidé dans son tube de centre, lequel est épaulé, et en appui sur lui;
- la figure 6 représente, sous forme d'un schéma-blocs, une pièce d'horlogerie comportant un mouvement, lequel comporte un module de rouage comportant lui-même un dispositif de rouage selon l'invention, porteur d'un barillet ;
- la figure 7 représente, de façon similaire à la figure 1, le même ensemble sans le barillet, avec une partie du rouage immobilisée en position axiale par un pont de rouage ;
- la figure 8 représente, de façon similaire à la figure 7, le même ensemble sans le pont de rouage ;
- la figure 9 représente, de façon similaire à la figure 1, vue de l'autre côté de la platine, du côté d'une surface dite côté cadran, le même ensemble, avec un rouage principal d'affichage autour d'un axe principal de pivotement comportant une roue des heures, une chaussée des minutes, et un arbre principal de seconde, la chaussée coopérant avec une roue de mise à l'heure ; la roue de grande moyenne, qui est montée du côté opposé de la platine, coopère, au travers d'une ouverture de celle-ci, avec un rouage de minuterie coopérant lui-même avec le rouage principal d'affichage ; un extrémité de l'arbre de la roue de petite seconde de la figure 1 est montée concentrique avec une roue d'entraînement de quantième, qui coopère avec une roue intermédiaire de quantième;
- la figure 10 représente, de façon similaire à la figure 9, le même ensemble sans la roue d'entraînement de quantième, ni la roue intermédiaire de quantième;
- la figure 11 représente, de façon similaire à la figure 10, le même ensemble sans la roue des heures ;
- la figure 12 représente, de façon similaire à la figure 9, le même ensemble, maintenu par une plaque de retenue faisant fonction de maintien élastique de certains mobiles ;
- la figure 13 représente, de façon schématisée et en plan, la plaque de retenue de la figure 12 ;
- la figure 14 représente, de façon schématisée, partielle, et en coupe d'un mouvement intégrant un dispositif selon l'invention, selon une coupe brisée illustrée à la figure 14A illustrant ce mouvement en vue de face du côté du rouage ;
- la figure 15 représente, de façon schématisée, partielle, et en coupe du mouvement de la figure 14, selon une coupe brisée illustrée à la figure 15A illustrant ce mouvement en vue de face du côté du cadran.

### Description détaillée des modes de réalisation préférés

L'invention concerne le domaine de l'horlogerie, notamment des pièces d'horlogerie portables, montres de bracelet, montres de poche ou montres en pendentif, ou similaire.

L'invention s'attache à créer un dispositif de rouage compatible avec l'emploi d'un barillet de très grande taille, de façon à assurer une réserve de marche importante, fortement améliorée par rapport aux mouvements usuels.

Pour un barillet de forme cylindrique, le volume est proportionnel à son épaisseur et au carré de son diamètre. Pour disposer du volume maximal, et donc d'une réserve de marche importante, il est avantageux de jouer sur le diamètre, plutôt que sur l'épaisseur. L'invention crée donc un mécanisme autorisant le plus grand diamètre possible du barillet, ou des barillets s'il y en a plusieurs, qui soit compatible avec le logement des autres composants du mouvement. Le choix d'un diamètre de barillet important permet, encore, de réduire son épaisseur, et donc l'épaisseur du mouvement et celle de la montre, tout en disposant d'une réserve de marche notablement supérieure à l'art antérieur.

En particulier, l'invention crée les conditions permettant l'utilisation d'un barillet d'un diamètre bien supérieur au rayon de la montre, et dont l'emprise recouvre donc la position de l'axe principal de pivotement généralement centré sur la montre.

Une autre préoccupation est d'assurer à la fois un encombrement minimal en hauteur, et un coût de production réduit, que l'on puisse atteindre à la fois par des composants très simples en nombre réduit, et par une conception orientée en vue d'un assemblage paraxial robotisé.

Ainsi, l'invention concerne un dispositif de rouage 1 horloger, de hauteur réduite et à grande réserve de marche. Ce dispositif 1 comporte au moins un moyen de stockage d'énergie 2 agencé pour être alimenté en énergie par un mouvement imprimé à une tige de remontage ou/et à une masse oscillante. Ce moyen de stockage d'énergie 2 comporte au moins un barillet 3.

Le dispositif de rouage 1 entraîne des moyens d'affichage 4 qui comportent au moins une chaussée des minutes 5, dite ci-après simplement chaussée 5, et une roue des heures 6 entraînées directement autour d'un axe de pivotement principal AP par une minuterie 7.

Selon l'invention, le dispositif de rouage 1 comporte, entraîné directement ou indirectement par ce au moins un barillet 3, au moins une roue motrice 8 pivotant autour d'un axe de pivotement secondaire AS, qui est extérieur à ce barillet 3.

Cette roue motrice 8 est liée par friction à la minuterie 7 au niveau d'une surface de friction 9 coaxiale à cet axe de pivotement secondaire AS, par des moyens d'accouplement à friction débrayables, notamment lors d'une mise à l'heure effectuée par des moyens de réglage de la minuterie, extérieurs ou intérieurs au dispositif de rouage 1.

Selon l'invention le prolongement de l'axe de pivotement principal AP est, en projection, sécant avec le barillet 3, c'est-à-dire que l'emprise du barillet 3 est plus importante que sur les mouvements de l'art antérieur, car elle déborde largement l'axe principal de pivotement central.

L'invention s'attache à disposer le rouage sous le barillet, en faisant en sorte d'éviter que des axes traversent le mécanisme, et, plus largement, le mouvement 200 susceptible d'incorporer un tel dispositif 1.

A cet effet, les mobiles qui pivotent autour de l'axe de pivotement principal AP sont montés saillants unilatéralement par rapport à une platine 10 sur laquelle ils sont montés en porte-à-faux. Dans un mode de réalisation préféré, tel qu'illustré par les figures, ce dispositif de rouage 1 comporte une telle platine 10 porteuse de mobiles que comporte ce dispositif 1. Cette platine 10 comporte une première surface 11 dite côté cadran et une deuxième surface 12 dite côté rouage, qui sont opposées l'une à l'autre et reliées par un bord périphérique 13.

L'axe de pivotement principal AP est de préférence situé au voisinage du centre ou au centre de cette platine 10. Le barillet 3, qui pivote autour d'un axe de pivotement de barillet AB sensiblement parallèle à l'axe de pivotement principal AP et à l'axe de pivotement secondaire AS lesquels sont parallèles entre eux, a, autour de cet axe de pivotement de barillet AB, une emprise diamétrale qui est supérieure à la plus petite distance entre l'axe de pivotement principal AP et ce bord périphérique 13.

De préférence, le tambour du barillet 3 passe au-dessus de l'axe principal de pivotement AP.

Pour dégager la zone centrale, à proximité de l'axe principal de pivotement AP, tous les mobiles dont l'axe de pivotement est au voisinage de ce dernier sont, de préférence, montés saillants d'un seul côté par rapport à la platine 10, si possible montés pivotants sur des tenons chassés dans la platine, ou sinon avec un guidage court dans cette dernière. La chaussée 5, la roue des heures 6, la minuterie 7 sont ainsi montés de façon à dégager le volume central du mécanisme pour le logement du tambour de barillet, ou des tambours de barillet s'il y en a plusieurs.

De façon avantageuse, la roue motrice 8 est une roue de grande moyenne qui comporte, solidaires l'un de l'autre et d'un corps de roue 80, d'une part un pignon 82 extérieur au barillet 3 et engrenant directement ou indirectement avec une denture de tambour 30 que comporte ce barillet 3, et d'autre part une planche 81 engrenant avec une roue de moyenne 15 qui engrène elle-même avec un arbre principal de seconde 16. Ce dernier pivote autour de l'axe principal de pivotement AP coaxialement à la chaussée 5 et à la roue des heures 6, dans un tube de centre 17.

Sur la figure 1 on peut voir cette platine 10 supportant les mobiles de ce rouage 1, vue du côté de la deuxième surface 12 dite côté rouage. Le barillet 3 a un diamètre supérieur au rayon de cette platine 10. Le tambour de ce barillet possède une denture de tambour 30 qui engrène avec un pignon 82 d'une roue de grande moyenne 8, laquelle comporte une planche 81 solidaire de ce pignon 82 et maintenue sur cette platine 10 par un pont de rouage 21, au-dessus duquel est visible une planche 181 d'une roue de petite seconde 18 décentrée.

De préférence, tel que visible sur la figure 2, la chaussée 5 et la roue des heures 6 sont saillantes du côté de la première surface 11, alors que le barillet 3 est disposé sur la deuxième surface 12, ou inversement.

Les moyens d'accouplement à friction débrayables, au niveau de la roue motrice 8, comportent une chaussée entraîneuse 83 pivotant autour d'un corps de roue 80 selon l'axe de pivotement secondaire AS. Cette chaussée entraîneuse 83 est reliée à une portée 85 du corps de roue 80. Cette portée 85 constitue la surface de friction 9 qui coopère avec des moyens de friction constitués par un ressort de friction 84.

La chaussée entraîneuse 83 coopère quant à elle avec une roue de minuterie 14 appartenant à la minuterie 7, et qui pivote autour d'un axe de minuterie AM.

Par ailleurs, la chaussée 5 engrène classiquement avec une planche 141 que comporte la roue de minuterie 14, et que la roue des heures 6 engrène avec un pignon 142 solidaire de cette planche 141.

Tel que visible sur la figure 4, de façon préférée la surface de friction 9 se décompose en au moins: d'une part une première surface de friction 91 entre la chaussée entraîneuse 83 et la planche 81, et d'autre part une deuxième surface de friction 92 entre le ressort de friction 84 et la portée 85.

De façon avantageuse, grâce à la disposition des rouages selon l'invention, le dispositif de rouage 1 comporte une roue de petite seconde 18, pivotant autour d'un axe de petite seconde APS, et qui engrène par un pignon 182 qu'elle comporte, et par l'intermédiaire d'au moins un renvoi 19 avec un pignon 161 que comporte un arbre principal de seconde 16 : Cet arbre principal de seconde 16 pivote autour de l'axe principal de pivotement AP coaxialement à la chaussée 5 et à la roue des heures 6, dans un tube de centre 17.

Ce tube de centre 17 est monté en appui, par un épaulement 171 qu'il comporte, sur une platine 10 que comporte le dispositif 1, du côté d'une première surface 11 dite côté cadran. Cet épaulement 171 permet, lors du montage de l'arbre principal de seconde 16, de reporter l'effort sur le tube de centre 17, puis sur la platine 10.

Tel que visible sur les figures, la chaussée 5 et la roue des heures 6 sont montées coaxialement, et de préférence en porte-à-faux, guidées axialement l'une sur l'autre et sur ce tube de centre 17 axé sur l'axe principal de pivotement AP et fixé sur une platine 10 que comporte le dispositif 1, du côté d'une première surface 11 dite côté cadran, et elles sont maintenues axialement par une plaque de retenue 20.

De préférence, cette plaque de retenue 20 constitue ou supporte un cadran d'affichage complémentaire avec lequel coopèrent des moyens d'affichage ou des aiguilles ou des disques ou des anneaux entraînés par la chaussée 5 et la roue des heures 6, ou/et par l'arbre principal des secondes 16, ou/et par une roue de petite seconde 18 telle que décrite ci-dessus.

Avantageusement, cette plaque de retenue 20 comporte des moyens de rappel élastique agencés pour plaquer des mobiles, que comporte le dispositif 1, sur la platine 10.

La cinématique est visible sur les figures 2 et 3. Les liaisons avec le mécanisme d'échappement, l'ancre et le balancier-spiral, ne sont pas représentées sur les figures, et peuvent être réalisées de façon classique, à partir de la roue de petite seconde, à la portée de l'homme du métier. La figure 2 représente les moyens de stockage d'énergie 2 ici constitués par un tambour de barillet 3 portant et enfermant un ressort non représenté accroché à son autre extrémité à une bonde non représentée. Un rochet 31 classique fait aussi office de couvercle du barillet 3. Une denture de tambour 30 coopère avec le pignon 82 de la roue de grande moyenne 8, dont la planche 81 engrène avec un pignon 152 d'une roue de moyenne 15. La roue de grande moyenne 8 porte la chaussée entraîneuse 83, par l'intermédiaire du ressort de friction 84 portant sur la portée 85 de la roue de grande moyenne 8. Une planche 151 de la roue de moyenne 15 engrène avec le pignon 161 de l'arbre principal de seconde 16.

La figure 2 montre encore le pilotage direct de la roue de petite seconde 18 au niveau de son pignon 182, par la rue de renvoi 19 engrenant avec ce même pignon 161. Ce montage de la petite seconde 18 est un montage tendu, contrairement à l'art antérieur où la petite seconde est entraînée par la roue d'échappement, et n'est pas tendue. Cette configuration permet, encore, d'utiliser au choix la grande seconde au niveau de l'arbre principal de seconde 16, ou la petite seconde 18. On comprend qu'il est facile de disposer la petite seconde 18 et le renvoi 19, en fonction de l'espace disponible, de façon à positionner la petite seconde 18 dans différentes zones de l'affichage de la montre.

La figure 3 montre plus particulièrement la minuterie 7, avec une roue de minuterie 14 dont une planche 141 engrène avec la chaussée entraîneuse 83 de la roue de grande moyenne 8, et qui engrène encore avec la chaussée 5 au niveau d'une roue 51 que comporte celle-ci. Le pignon 142 de minuterie engrène quant à lui avec une planche 61 que comporte la roue des heures 6.

Selon l'invention, le ressort de friction 84 est un ressort plat monté en précontrainte par rivetage. Ce rivetage est effectué par l'extérieur, et évite la pose d'une rondelle de maintien. Le choix de tolérances adaptées permet d'éviter tout réglage de la friction.

La cinématique selon l'invention amène l'ensemble du rouage de finissage à être monté tendu, ce qui est avantageux car les jeux sont rattrapés automatiquement. La légère déperdition d'énergie occasionnée par les frottements par les deux mobiles supplémentaires que sont le renvoi de moyenne et le pignon de seconde est largement compensée par le gain d'énergie stockée, du fait du dimensionnement du barillet 3, qui est très supérieur à un barillet usuel, et se traduit par une réserve de marche augmentée d'au moins 20%.

Quand la montre est en marche normale, le ressort de friction 84 embraye la chaussée entraîneuse 83 avec le corps de roue 80 de la rue de grande moyenne 8, la chaîne cinématique entre le barillet 8 et les affichages est continue.

Lors d'un réglage de la minuterie, le débrayage de la roue de grande moyenne 8 et du barillet avec lequel elle engrène permet le réglage des affichages.

Chaque fois que c'est possible, les mobiles sont montés pivotés en porte-à-faux sur des tenons. Notamment la roue de minuterie 14 pivote sur un tenon 143 chassé dans la platine 10. Le renvoi 19 est de même pivoté sur un tenon 191 également chassé dans la platine 10. Dans une variante non illustrée sur les figures, la roue de moyenne 15 est également pivotée sur un tel tenon.

Tel que visible sur la figure 7, une partie du rouage est immobilisée en position axiale par un pont de rouage 21.

La figure 9 représente le dispositif 1 du côté de la première surface 11 côté cadran, avec un rouage principal d'affichage autour de l'axe principal de pivotement AP, comportant la roue des heures 6, la chaussée 5, et l'arbre principal de seconde 16. La chaussée 5 coopère avec une roue de mise à l'heure 22.

La roue de grande moyenne 8, qui est montée du côté opposé 12 de la platine10, coopère, au travers d'une ouverture 205 de celle-ci, avec le rouage de minuterie 14 coopérant lui-même avec le rouage principal d'affichage.

Selon une caractéristique propre à l'invention, une extrémité de l'arbre de la roue de petite seconde 18 est montée concentrique avec une roue d'entraînement de quantième 24, qui coopère avec une roue intermédiaire de quantième 23. Cette dernière est montée pivotante sur un tenon 232, et comporte une goupille 231 excentrée pour l'entraînement de la roue d'entraînement de quantième 24. Celle-ci comporte un doigt-ressort 241, agencé pour entraîner un disque de quantième 25. Celui-ci peut aussi être entraîné par un correcteur de quantième 26.

Le dispositif 1 est avantageusement maintenu, tel que visible sur la figure 12, par une plaque de retenue 20, visible sur la figure 13, faisant fonction de maintien élastique de certains mobiles. Notamment cette plaque 20 comporte des doigts ressorts 201 pour le maintien de la planche 141 de la roue de minuterie 14, un sautoir 202 pour le maintien du disque de quantième 25, des doigts-ressorts 203 pour le maintien direct ou indirect de la roue d'entraînement de quantième 24, et une patte-ressort 204 pour le maintien du correcteur de quantième 26.

L'invention concerne encore un module de rouage 100 comportant au moins un tel dispositif de rouage 1, avec une telle platine 10. Ce module 100 comporte de préférence des moyens d'interface avec des moyens externes de réglage de la minuterie 7. Dans une exécution préférée, le barillet ne fait pas partie du module rouage, mais il est naturellement également possible de l'y intégrer. Avantageusement, le module de rouage 100 comporte des moyens d'interface avec des moyens externes d'alimentation en énergie du moyen de stockage d'énergie 2 comportant au moins un barillet 3. Ce module 100 comporte encore, ou bien un mécanisme d'échappement, une ancre et un balancier-spiral, ou bien des moyens de liaison avec un mécanisme d'échappement ainsi commandé.

L'invention concerne encore un mouvement d'horlogerie 200 comportant au moins un tel dispositif de rouage 1 ou/et au moins un tel module de rouage 100.

De préférence il comporte des moyens externes de réglage de ladite minuterie 7 coopérant avec des moyens d'interface que comporte ledit dispositif de rouage 1.

Avantageusement ce mouvement 200 comporte des moyens externes d'alimentation en énergie du moyen de stockage d'énergie 2 comportant au moins un barillet 3 coopérant avec des moyens d'interface que comporte le dispositif de rouage 1.

Les figures 14, 14A, 15, 15A, illustrent un tel mouvement, on y voit un rochet de barillet 31, une roue d'échappement 32 pivotant autour d'un axe d'échappement AE, et un balancier 33, dont les interactions sont connues de l'homme de l'art et ne sont pas détaillées ici.

L'invention concerne encore une pièce d'horlogerie 300 comportant au moins un tel mouvement d'horlogerie 200, ou/et au moins un tel dispositif de rouage 1, ou/et au moins un tel module de rouage 100. De préférence, cette pièce d'horlogerie 300 est une montre, et comporte au moins un barillet 3 de diamètre supérieur à la moitié de la plus petite dimension de cette montre selon un plan perpendiculaire à l'axe principal de pivotement AP.

En somme, le fait de disposer le rouage sous le barillet, et évitant d'avoir un arbre traversant le mouvement, permet ainsi d'agrandir notablement le diamètre du barillet, et donc d'augmenter la réserve de marche.

Par rapport aux réalisations classiques on s'affranchit de certains éléments disposés au centre, notamment la planche de chaussée et la planche de grande seconde au centre. Ceci permet, en conjugaison avec l'action d'augmentation du diamètre, d'avoir une épaisseur de barillet importante.

Les mécanismes selon l'invention se prêtent bien à un montage robotisé paraxial, tous les composants étant assemblés de façon frontale.

## Revendications

1. Dispositif de rouage (1) horloger de hauteur réduite et à grande réserve de marche, comportant au moins un moyen de stockage d'énergie (2) agencé pour être alimenté en énergie par un mouvement imprimé à une tige de remontage ou/et à une masse oscillante, ledit moyen de stockage d'énergie (2) comportant au moins un barillet (3), et ledit dispositif de rouage (1) entraînant des moyens d'affichage (4) qui comportent au moins une chaussée (5) et une roue des heures (6) entraînées directement autour d'un axe de pivotement principal (AP) par une minuterie (7), ledit dispositif de rouage comportant, entraîné directement ou indirectement par ledit au moins un barillet (3), au moins une roue motrice (8) pivotant autour d'un axe de pivotement secondaire (AS) extérieur au dit au moins un barillet (3), et ladite roue motrice (8) étant liée par friction à ladite minuterie (7) au niveau d'une surface de friction (9) coaxiale audit axe de pivotement secondaire (AS) de ladite roue motrice (8), et ledit axe de pivotement principal (AP) étant sécant avec ledit au moins un barillet (3), **caractérisé en ce que** ladite roue motrice (8) comporte une chaussée entraîneuse (83) pivotant autour d'un corps de roue (80) de ladite roue motrice (8), selon ledit axe de pivotement secondaire (AS) et reliée à une portée (85) dudit corps de roue (80) qui constitue ladite surface de friction (9) par des moyens de friction constitués par un ressort de friction (84), et que ladite chaussée entraîneuse (83) coopère avec une roue de minuterie (14) appartenant à ladite minuterie (7) et pivotant autour d'un axe de minuterie (AM).

2. Dispositif de rouage (1) selon la revendication 1, **caractérisé en ce qu'**il comporte une platine (10) porteuse de mobiles que comporte ledit dispositif (1), ladite platine (10) comportant une première surface (11) dite côté cadran et une deuxième surface (12) dite côté rouage qui sont opposées l'une à l'autre et reliées par un bord périphérique (13), encore **caractérisé en ce que** ledit axe de pivotement principal (AP) est situé au voisinage du centre ou au centre de ladite platine (10), et encore **caractérisé en ce que** ledit au moins barillet (3), qui pivote autour d'un axe de pivotement de barillet (AB) sensiblement parallèle audit axe de pivotement principal (AP) et audit axe de pivotement secondaire (AS) lesquels sont parallèles entre eux, a, autour dudit axe de pivotement de barillet (AB), une emprise diamétrale qui est supérieure à la plus petite distance entre ledit axe de pivotement principal (AP) et ledit bord périphérique (13).

3. Dispositif de rouage (1) selon la revendication précédente, **caractérisé en ce que** ladite chaussée (5) et ladite roue des heures (6) sont saillantes du côté de ladite première surface (11), et que ledit au moins barillet (3) est disposé sur ladite deuxième surface (12), ou inversement.

4. Dispositif de rouage (1) selon l'une des revendications précédentes, **caractérisé en ce que** ladite chaussée (5) engrène avec une planche (141) que comporte ladite roue de minuterie (14), et que ladite roue des heures (6) engrène avec un pignon (142) solidaire de ladite planche (41).

5. Dispositif de rouage (1) selon l'une des revendications précédentes, **caractérisé en ce que** ladite roue motrice (8) est une roue de grande moyenne qui comporte, solidaires l'un de l'autre et d'un corps de roue (80), d'une part un pignon (82) extérieur audit au moins un barillet (3) et engrenant avec une denture de tambour (30) que comporte ledit au moins un barillet (3), et d'autre part une planche (81) engrenant avec une roue de moyenne (15) qui engrène elle-même avec un arbre principal de seconde (16) pivotant autour dudit axe principal de pivotement (AP) coaxialement à ladite chaussée (5) et à ladite roue des heures (6), dans un tube de centre (17).

6. Dispositif de rouage (1) selon l'une des revendications précédentes, **caractérisé en ce qu'**il comporte une roue de petite seconde (18) engrenant avec un pignon (161) que comporte un arbre principal de seconde (16) pivotant autour dudit axe principal de pivotement (AP) coaxialement à ladite chaussée (5) et à ladite roue des heures (6), dans un tube de centre (17), par l'intermédiaire d'au moins un renvoi (19), ledit tube de centre (17) étant monté en appui, par un épaulement (171) qu'il comporte, sur une platine (10) que comporte ledit dispositif (1), du côté d'une première surface (11) dite côté cadran.

7. Dispositif de rouage (1) selon la revendication précédente, **caractérisé en ce que** ladite roue de petite seconde (18) est montée concentrique avec une roue d'entraînement de quantième (24), qui coopère avec une roue intermédiaire de quantième (23) pour l'entraînement d'un disque de quantième (25).

8. Dispositif de rouage (1) selon l'une des revendications précédentes, **caractérisé en ce que** ladite chaussée (5) et ladite roue des heures (6) sont montées coaxialement, guidées axialement l'une sur l'autre et sur un tube de centre (17) axé sur ledit axe principal de pivotement (AP) et fixé sur une platine (10) que comporte ledit dispositif (1), du côté d'une première surface (11) dite côté cadran, et qu'elles sont maintenues axialement par une plaque de retenue (20).

9. Dispositif de rouage (1) selon la revendication précédente, **caractérisé en ce que** ladite plaque de retenue (20) constitue ou supporte un cadran d'affichage complémentaire avec lequel coopèrent des moyens d'affichage ou des aiguilles ou des disques ou des anneaux entraînés par ladite chaussée (5) et ladite roue des heures (6).

10. Dispositif de rouage (1) selon l'une des revendications 8 ou 9, **caractérisé en ce que** ladite plaque de retenue (20) comporte des moyens de rappel élastique agencés pour plaquer des mobiles, que comporte ledit dispositif (1), sur ladite platine (10).

11. Dispositif de rouage (1) selon l'une des revendications précédentes, **caractérisé en ce que** ledit ressort de friction (84) est un ressort plat monté en précontrainte par rivetage.

12. Dispositif de rouage (1) selon l'une des revendications précédentes, **caractérisé en ce que** l'ensemble du rouage de finissage qu'il comporte est monté tendu.

13. Module de rouage (100) comportant au moins un dispositif de rouage (1) selon l'une des revendications précédentes avec une dite platine (10) selon la revendication 2, **caractérisé en ce qu'**il comporte des moyens d'interface avec des moyens externes de réglage de ladite minuterie (7).

14. Module de rouage (100) comportant au moins un dispositif de rouage (1) selon l'une des revendications 1 à 12 avec une dite platine (10) selon la revendication 2, **caractérisé en ce qu'**il comporte des moyens d'interface avec des moyens externes d'alimentation en énergie dudit moyen de stockage d'énergie (2) comportant au moins un barillet (3).

15. Mouvement d'horlogerie (200) comportant au moins un dispositif de rouage (1) selon l'une des revendications 1 à 12 ou/et au moins un module de rouage (100) selon l'une des revendications 13 ou 14, **caractérisé en ce qu'**il comporte des moyens externes de réglage de ladite minuterie (7) coopérant avec des moyens d'interface que comporte ledit dispositif de rouage (1).

16. Mouvement d'horlogerie (200) comportant au moins un dispositif de rouage (1) selon l'une des revendications 1 à 12 ou/et au moins un module de rouage (100) selon l'une des revendications 13 ou 14, **caractérisé en ce qu'**il comporte des moyens externes d'alimentation en énergie dudit moyen de stockage d'énergie (2) comportant au moins un barillet (3) coopérant avec des moyens d'interface que comporte ledit dispositif de rouage (1).

17. Pièce d'horlogerie (300) comportant au moins un mouvement d'horlogerie (200) selon la revendication 15 ou 16, ou/et au moins un dispositif de rouage (1) selon l'une des revendications 1 à 12 oulet au moins un module de rouage (100) selon l'une des revendications 13 ou 14, **caractérisé en ce qu'**elle est une montre et comporte au moins un barillet (3) de diamètre supérieur à la moitié de la plus petite dimension de ladite montre selon un plan perpendiculaire audit axe principal de pivotement (AP).

## Patentansprüche

1. Uhrräderwerkvorrichtung (1) mit verringerter Höhe und großer Gangreserve, die wenigstens ein Energiespeichermittel (2) umfasst, das dafür ausgelegt ist, durch ein gedrucktes Gangwerk mit einer Aufziehwelle und/oder mit einer oszillierenden Masse mit Energie versorgt zu werden, wobei das Energiespeichermittel (2) wenigstens ein Federgehäuse (3) enthält und wobei die Räderwerkvorrichtung (1) Anzeigemittel (4) antreibt, die wenigstens ein Minutenrohr (5) und ein Stundenrad (6) enthalten, die direkt um eine Hauptschwenkachse (AP) durch ein Zeigerwerk (7) angetrieben werden, wobei die Räderwerkvorrichtung wenigstens ein Antriebsrad (8) aufweist, das direkt oder indirekt durch das wenigstens eine Federgehäuse (3) angetrieben wird und um eine sekundäre Schwenkachse (AS) außerhalb des wenigstens einen Federgehäuses (3) schwenkt, wobei das Antriebsrad (8) mit dem Zeigerwerk (7) auf Höhe einer zu der sekundären Schwenkachse (AS) des Antriebsrades (8) koaxialen Reiboberfläche (9) reibtechnisch verbunden ist und wobei die Hauptschwenkachse (AP) das wenigstens eine Federgehäuse (3) schneidet, **dadurch gekennzeichnet, dass** das Antriebsrad (8) ein Mitnehmerminutenrohr (83) umfasst, das um einen Radkörper (80) des Antriebsrades (8) längs der sekundären Schwenkachse (AS) schwenkt und mit einem Bereich (85) des Radkörpers (80) verbunden ist, der die Reiboberfläche (9) durch Reibmittel bildet, die durch eine Reibfeder (84) gebildet sind, und dass das Mitnehmerminutenrohr (83) mit einem Wechselrad (14) zusammenwirkt, das zu dem Zeigerwerk (7) gehört und um eine Wechselradachse (AM) schwenkt.

2. Räderwerkvorrichtung (1) nach Anspruch 1, **dadurch gekennzeichnet, dass** sie eine Platine (10) zum Tragen Drehteile, die die Vorrichtung (1) enthält, umfasst, wobei die Platine (10) eine erste so genannte zifferblattseitige Oberfläche (11) und eine zweite so genannte räderwerkseitige Oberfläche (12), die einander gegenüberliegen und durch einen Umfangsrand (13) verbunden sind, umfasst, weiterhin **dadurch gekennzeichnet, dass** sich die Hauptschwenkachse (AP) in der Nähe des Zentrums oder im Zentrum der Platine (10) befindet, und nochmals weiterhin **dadurch gekennzeichnet, dass** das wenigstens eine Federgehäuse (3), das um die Schwenkachse des Federgehäuses (AB), die zu der Hauptschwenkachse (AP) und zu der sekundären Schwenkachse (AS), die zueinander parallel sind, schwenkt, um die Schwenkachse des Federgehäuses (AB) einen diametralen Spalt besitzt, der größer ist als der kleinste Abstand zwischen der Hauptschwenkachse (AP) und dem Umfangsrand (13).

3. Räderwerkvorrichtung (1) nach dem vorhergehenden Anspruch, **dadurch gekennzeichnet, dass** das Minutenrohr (5) und das Stundenrad (6) von der Seite der ersten Oberfläche (11) vorstehen und dass das wenigstens eine Federgehäuse (3) auf der zweiten Oberfläche (12) angeordnet ist, oder umgekehrt.

4. Räderwerkvorrichtung (1) nach einem der vorhergehenden Ansprüche, **dadurch gekennzeichnet, dass** das Minutenrohr (5) mit einer Platte (141) in Eingriff ist, die das Wechselrad (14) enthält, und dass das Stundenrad (6) mit einem Ritzel (142) in Eingriff ist, das mit der Platte (141) fest verbunden ist.

5. Räderwerkvorrichtung (1) nach einem der vorhergehenden Ansprüche, **dadurch gekennzeichnet, dass** das Antriebsrad (8) ein Grossbodenrad ist, das einerseits ein Ritzel (82) außerhalb des wenigstens einen Federgehäuses (3), das mit einer Trommelzahnung (30) in Eingriff ist, die das wenigstens eine Federgehäuse (3) aufweist, und andererseits eine Platte (81), die mit einem Kleinbodenrad (15) in Eingriff ist, das seinerseits mit einer Sekundenhauptwelle (16) in Eingriff ist, die um die Hauptschwenkachse (AP) koaxial zu dem Minutenrohr (5) und zu dem Stundenrad (6) in einem Zentrumsrohr (17) schwenkt, umfasst, die miteinander und mit einem Radkörper (80) fest verbunden sind.

6. Räderwerkvorrichtung (1) nach einem der vorhergehenden Ansprüche, **dadurch gekennzeichnet, dass** sie ein Kleinesekundenrad (18) umfasst, das mit einem Ritzel (161), das eine Sekundenhauptwelle (16) aufweist, die um die Hauptschwenkachse (AP) koaxial zu dem Minutenrohr (5) und zu dem Stundenrad (6) in einem Zentrumsrohr (17) schwenkt, über wenigstens ein Zwischengelege (19) in Eingriff ist, wobei das Zentrumsrad (17) so montiert ist, dass es sich über eine Schulter (171), die sie aufweist, an einer Platine (10) abstützt, die die Vorrichtung (1) auf Seiten einer ersten so genannten zifferblattseitigen Oberfläche (11) aufweist.

7. Räderwerkvorrichtung (1) nach dem vorhergehenden Anspruch, **dadurch gekennzeichnet, dass** das Kleinesekundenrad (18) konzentrisch zu einem Datumsmitnehmerrad (24) montiert ist, das mit einem Datumszwischenrad (23) für die Mitnahme einer Datumsscheibe (25) zusammenwirkt.

8. Räderwerkvorrichtung (1) nach einem der vorhergehenden Ansprüche, **dadurch gekennzeichnet, dass** das Minutenrohr (5) und das Stundenrad (6) koaxial montiert sind und axial aneinander und an einem Zentrumsrohr (17), dessen Achse mit der Hauptschwenkachse (AP) zusammenfällt und das an einer Platine (10), die die Vorrichtung (1) enthält, auf Seiten einer ersten so genannten zifferblattseitigen Oberfläche (11) befestigt ist, geführt sind und dass sie axial durch eine Halteplatte (20) gehalten werden.

9. Räderwerkvorrichtung (1) nach dem vorhergehenden Anspruch, **dadurch gekennzeichnet, dass** die Halteplatte (20) ein komplementäres Anzeigezifferblatt bildet oder trägt, mit dem Anzeigemittel oder Zeiger oder Scheiben oder Ringe, die durch das Minutenrohr (5) und durch das Stundenrad (6) mitgenommen werden, zusammenwirken.

10. Räderwerkvorrichtung (1) nach einem der Ansprüche 8 oder 9, **dadurch gekennzeichnet, dass** die Halteplatte (20) elastische Rückstellmittel umfasst, die dafür ausgelegt sind, Drehteile, die die Vorrichtung (1) enthält, auf der Platine (10) anzuordnen.

11. Räderwerkvorrichtung (1) nach einem der vorhergehenden Ansprüche, **dadurch gekennzeichnet, dass** die Reibfeder (84) eine Blattfeder ist, die durch Vernieten vorgespannt montiert ist.

12. Räderwerkvorrichtung (1) nach einem der vorhergehenden Ansprüche, **dadurch gekennzeichnet, dass** das gesamte Feinwerk, das sie enthält, gespannt montiert ist.

13. Räderwerkmodul (100), das wenigstens eine Räderwerkvorrichtung (1) nach einem der vorhergehenden Ansprüche mit einer Platine (10) nach Anspruch 2 umfasst, **dadurch gekennzeichnet, dass** es Schnittstellenmittel mit externen Mitteln zum Einstellen des Zeigerwerkes (7) umfasst.

14. Räderwerkmodul (100), das wenigstens eine Räderwerkvorrichtung (1) nach einem der Ansprüche 1 bis 12 mit einer Platine (10) nach Anspruch 2 umfasst, **dadurch gekennzeichnet, dass** es Schnittstellenmittel mit externen Mitteln zum Versorgen mit Energie des Energiespeichermittels (2), das wenigstens ein Federgehäuse (3) enthält, umfasst.

15. Uhrwerk (200), das wenigstens eine Räderwerkvorrichtung (1) nach einem der Ansprüche 1 bis 12 und/oder wenigstens ein Räderwerkmodul (100) nach einem der Ansprüche 13 oder 14 umfasst, **dadurch gekennzeichnet, dass** es externe Mittel zum Einstellen des Zeigerwerkes (7) umfasst, die mit Schnittstellenmitteln zusammenwirken, die die Räderwerkvorrichtung (1) umfasst.

16. Uhrwerk (200), das wenigstens eine Räderwerkvorrichtung (1) nach einem der Ansprüche 1 bis 12 und/oder wenigstens ein Räderwerkmodul (100) nach einem der Ansprüche 13 oder 14 umfasst, **dadurch gekennzeichnet, dass** es externe Mittel für die Versorgung mit Energie des Energiespeichermittels (2) umfasst, das wenigstens ein Federgehäuse (3) enthält, das mit Schnittstellenmitteln zusammenwirkt, die die Räderwerkvorrichtung (1) enthält.

17. Zeitmessgerät (300), das wenigstens ein Uhrwerk (200) nach Anspruch 15 oder 16 und/oder eine Räderwerkvorrichtung (1) nach einem der Ansprüche 1 bis 12 und/oder wenigstens ein Räderwerkmodul (100) nach einem der Ansprüche 13 oder 14 umfasst, **dadurch gekennzeichnet, dass** es eine Uhr ist und wenigstens ein Federgehäuse (3) aufweist, dessen Durchmesser größer ist als die Hälfte der kleinsten Abmessung der Uhr in einer Ebene senkrecht zu der Hauptschwenkachse (AP).

## Claims

1. Timepiece gear train device (1) of reduced height with a large power reserve, comprising at least one means of energy storage (2) arranged to be powered by a motion imparted to a winding stem and/or to an oscillating weight, said energy storage means (2) comprising at least one barrel (3), and said gear train device (1) driving display means (4) which include at least one cannon-pinion (5) and an hour wheel (6) driven directly about a main pivot axis (AP) by a motion work (7), said gear train device comprising, driven directly or indirectly by said at least one barrel (3), at least one driving wheel (8) pivoting about a secondary pivot axis (AS) external to said at least one barrel (3), and said driving wheel (8) being friction coupled to said motion work (7) on a friction surface (9) coaxial to said secondary pivot axis (AS) of said driving wheel (8), and said main pivot axis (AP) being secant to said at least one barrel (3), **characterized in that** said driving wheel (8) includes a driving cannon-pinion (83) pivoting about a wheel body (80) of said driving wheel (8) along said secondary pivot axis (AS) and connected to a shoulder (85) of said wheel body (80) which forms said friction surface (9) by friction means formed by a friction spring (84), and **in that** said driving cannon-pinion (83) cooperates with a minute wheel (14) belonging to said motion work (7) and pivoting about a minute axis (AM).

2. Gear train device (1) according to claim 1, **characterized in that** it includes a bottom plate (10) carrying wheel sets comprised in said device (1), said bottom plate (10) including a first surface (11) called the dial side surface and a second surface (12) called the gear train side surface which are opposite to each other and connected by a peripheral edge (13), further **characterized in that** said main pivot axis (AP) is located in proximity to the centre of or at the centre of said bottom plate (10), and the diameter of said at least one barrel (3), which pivots about a barrel pivot axis (AB) substantially parallel to said main pivot axis (AP) and to said secondary pivot axis (AS) which are parallel to each other, covers an area about said barrel pivot axis, which is greater than the smallest distance between said main pivot axis (AP) and said peripheral edge (13).

3. Gear train device (1) according to the preceding claim, **characterized in that** said cannon-pinion (5) and said hour wheel (6) project from the side of said first surface (11) and **in that** said at least one barrel (3) is arranged on said second surface (12) or vice versa.

4. Gear train device (1) according to any of the preceding claims, **characterized in that** said cannon-pinion (5) meshes with a plate (141) comprised in said minute wheel (14) and **in that** said hour wheel (6) meshes with a pinion (142) integral with said plate (141).

5. Gear train device (1) according to any of the preceding claims, **characterized in that** said driving wheel (8) is a centre-wheel which includes, integral with each other and with a wheel body (80), on the one hand, a pinion (82) which is external to said at least one barrel (3) and meshes with a drum toothing (30) comprised in said at least one barrel (3) and on the other hand, a plate (81) meshing with a third wheel (15) which meshes in turn with a main seconds arbour (16) pivoting about said main pivot axis (AP) coaxially to said cannon-pinion (5) and to said hour wheel (6) in a centre tube (17).

6. Gear train device (1) according to any of the preceding claims, **characterized in that** it includes a small seconds wheel (18) meshing with a pinion (161) comprised in a main seconds arbour (16) pivoting about said main pivot axis (AP) coaxially to said cannon-pinion (5) and to said hour wheel (6), in a centre tube (17), via at least one intermediate wheel (19), said centre tube (17) being mounted in abutment, via a shoulder (171) comprised therein, on a bottom plate (10) comprised in said device (1), on the side of a first surface (11), called the dial side surface.

7. Gear train device (1) according to the preceding claim, **characterized in that** said small seconds wheel (18) is mounted concentrically to a date driving wheel (24), which cooperates with an intermediate date wheel (23) to drive a date disc (25).

8. Gear train device (1) according to any of the preceding claims, **characterized in that** said cannon-pinion (5) and said hour wheel (6) are coaxially mounted, axially guided on each other and on a centre tube (17) centred on said main pivot axis (AP) and secured to a plate (10) comprised in said device (1) on the side of a first surface (11) called the dial side surface, and **in that** they are held axially by a retaining plate (20).

9. Gear train device (1) according to the preceding claim, **characterized in that** said retaining plate (20) forms or carries a complementary display dial which cooperates with display means or hands or discs or rings driven by said cannon-pinion (5) and said hour wheel (6).

10. Gear train device (1) according to one of the claims 8 or 9, **characterized in that** said retaining plate (20) includes elastic return means arranged to press the wheel sets, comprised in said device (1), onto said bottom plate (10).

11. Gear train device (1) according to any of the preceding claims, **characterized in that** said friction spring (84) is a flat spring mounted prestressed by rivets.

12. Gear train device (1) according to any of the preceding claims, **characterized in that** the entire going train comprised therein is mounted taut.

13. Gear train module (100) including at least one gear train device (1) according to any of the preceding claims, with a bottom plate (10) according to claim 2, **characterized in that** it includes a means of interface with an external means of adjusting said motion work (7).

14. Gear train module (100) including at least one gear train device (1) according to any of claims 1 to 12 with a bottom plate (10) according to claim 2, **characterized in that** it includes a means of interface with an external means of powering said energy storage means (2) including at least one barrel (3).

15. Timepiece movement (200) including at least one gear train device (1) according to any of claims 1 to 12 and/or at least one gear train module (100) according to any of claims 13 or 14, **characterized in that** it includes an external means of adjusting said motion work (7) cooperating with interface means comprised in said gear train device (1).

16. Timepiece movement (200) including at least one gear train device (1) according to any of claims 1 to 12 and/or at least one gear train module (100) according to any of claims 13 or 14, **characterized in that** it includes an external means of powering said energy storage means (2) including at least one barrel (3) cooperating with interface means comprised in said gear train device (1).

17. Timepiece (300) including at least one timepiece movement (200) according to claim 15 or 16, and/or at least one gear train device (1) according to any of claims 1 to 12, and/or at least one gear train module (100) according to any of claims 13 or 14, **characterized in that** the timepiece is a watch and includes at least one barrel (3) whose diameter is greater than half the smallest dimension of said watch in a plane perpendicular to said main pivot axis (AP).
